# EUROPÄISCHE PATENTSCHRIFT

(11) **EP 3 354 321 B1**
(45) Veröffentlichungstag und Bekanntmachung des Hinweises auf die Patenterteilung: **20.12.2023**
(21) Anmeldenummer: 18000017.6
(22) Anmeldetag: 10.01.2018
(51) Int. Cl.: A62C 3/07, A62C 13/78

(54) **HANDFEUERLÖSCHER**
HANDHELD FIRE EXTINGUISHER
EXTINCTEURS À MAIN

(30) Priorität: 26.01.2017 DE 102017000688
(43) Veröffentlichungstag der Anmeldung: 01.08.2018
(73) Patentinhaber: Feuerschutz Jockel Gmbh & Co. KG, 42897 Remscheid (DE)
(72) Erfinder: Jockel, Holger, 42499 Hückeswagen (DE)
(74) Vertreter: Popp, Carsten

(56) Entgegenhaltungen:
- GB-A- 263 037
- GB-A- 1 089 185
- US-A- 3 889 758

## Beschreibung

Die Erfindung betrifft einen Handfeuerlöscher nach dem Oberbegriff des Anspruch 1. In der GB263037A1 ist ein Feuerlöscher nach dem Oberbegriff beschrieben, welcher in seiner Halteposition an einer Haltewand im Innenraum eines Kfz wie auch als Handfeuerlöscher nach Abnahme aus seiner Halteposition zum Löschen benutzt werden kann. Das Greifelement zum Einspannen an der Haltewand ist an dieser beweglich geführt und wirkt mit dem Träger des Auslassventils am Armaturenkopf des Handfeuerlöschers formschlüssig zusammen. Dabei wird das Greifelement durch Federkraft dauernd in seiner Greifstellung gehalten. Der Handfeuerlöscher ist durch eine Führungseinrichtung mit vorgegebener Einbaubewegung in seine Halteposition bewegbar.

Der durch DE102010 047 024 B4 bekannte Handfeuerlöscher wird auf einem Halterücken durch ein Haltegurt festgeschnallt, welcher durch ein Schloß geschlossen und gespannt wird. Der Haltegurt hat den Nachteil, dass er entweder zu eng oder zu welt ist. Er kann dann entweder nicht oder nur mit Mühe geschlossen und aus der Totlage des Verschlusses gelöst werden oder der Handfeuerlöscher liegt nicht fest und rappelt, wenn er in einem KFZ angebracht ist.

Aufgabe der Erfindung ist, Befestigungseinrichtungen für einen Handfeuerlöscher insbesondere in einem KFZ bereitzustellen, die sich einfach bedienen lassen. Das bedeutet: der Handfeuerlöscher soll sich leicht und mit nur einer Hand auch an schwer zugänglichen Stellen befestigen lassen, wo er nicht stört und auch keine Verletzung der Mitfahrer zu besorgen ist. Der Handfeuerlöscher soll sich im Notfalle leicht und mit nur einer Hand auch von einer schwer zugänglichen Stelle entnehmen lassen. Zur Unterbringung kommen insbesondere der Fußraum der Fahrer/ Mitfahrer und der Raum unter den Sitzen, insbesondere Vordersitzen in Betracht.

Die Lösung ergibt sich aus Anspruch 1.

Der Handfeuerlöscher besitzt einen mit einem zylindrischen Behälter für das Löschmittel mit kreisförmigem oder ovalen/elliptischen Querschnitt. Auf dem Behälter sitzt der Armaturenkopf, der den Behälterverschluss und das Auslassventil trägt. Der Armaturenkopf besitzt seitlich einen Handgriff, mit dem der Handfeuerlöaaher angefaßt und beim Bedienen gehalten wird. Der Armaturenkopf besitzt ferner den Ventilhebel zum Öffnen und Schließen des Auslassventils. Die lösbaren Halteeinrichtung ist bei dem bekannten Handfeuerlöscher der Haltegurt, der als Handhabe durch das Schloß geschlossen und geöffnet wird. Zur Befestigung des Handfeuerlöschers in seiner Halteposition ist eine Haltewand im Innenraum eines Kfz vorgesehen. Die Schwierigkeiten der Bedienung dieser Handhabe sind durch die erfindungsgemäße Paarung einer formschlüssigen Schnappfalle vermieden. Das beweglich geführte Greifelement und die Ausnehmung dieser Schnappfalle sind auf Handfeuerlöscher bzw. Haltewand verteilt. Greifelement und ASP wirken ohne Handbedienung im Sinne der Befestigung des Handfeuerlöschers zusammen und greifen in einander allein dadurch, dass der Handfeuerlöscher in der vorgesehenen Einbaurichtung und der dabei vorgesehenen Ausrichtung und Drehlage bezüglich seiner Zylinder-Längsachse an seinen vorbestimmten Ort verbracht wird.

Hierzu können vorzugsweise auch Führungseinrichtungen vorgesehen sein durch die die Einbaubewegung des Handfeuerlöscher vorgegeben und der Handfeuerlöscher in seine Halteposition bewegbar wird. Die Einbaubewegung findet also in einer definierten Einbauebene statt. Dabei kann der Handfeuerlöscher parallel verschoben werden in seiner Längsachse oder senkrecht zu seiner Längsachse.

Wenn der Handfeuerlöscher mit Einbaubewegung in der oder parallel zur Längsache in seine Halteposition bewegbar ist, befindet sich die Schnappfalle im Bereich des Behälterbodens oder der Oberseite des Armaturenkopfes.

Die Besonderheit besteht also darin, dass der Feuerlöscher und die Haltewand mit 2 Befestigungspaarungen ausgestattet sind, die beide ohne Hilfe einer Hand die Befestigung des Handfeuerlöschers gestatten. Jeweils eine der Befestigungspaarung ist dem Auslassende des Feuerlöschers, insbesondere dem Armaturenkopf, die andere dem Boden zugeordnet.

Wenn der Handfeuerlöscher mit Einbaubewegung senkrecht zur Längsache in seine Halteposition parallel zur Längsachse bewegbar ist, befindet sich 2 Schnappfallen jeweils im Bereich des Behälterbodens und des Armaturenkopfes.

Wenn der Handfeuerlöscher mit Einbaubewegung senkrecht zur Längsachse mit paralleler Ausrichtung zur Längsachse in seine Halteposition bewegbar ist, befindet sich 2 Schnappfallen jeweils im Bereich des Behälterbodens und des Armaturenkopfes.

Die Einbaubewegung senkrecht zur Längsachse ist vorzugsweise eine Schwenkbewegung in der definierten Einbauebene. Auch in diesem Falle können sich 2 Schnappfallen jeweils im Bereich des Behälterbodens und des Armaturenkopfes befinden, wobei eine der Schnappfallen als Schwenkgelenkverbindung (siehe unten) ausgebildet ist und fungiert. Bevorzugt ist die Schwenkgelenkverbindung jedoch nach Anspruch 3 ausgebildet. Sie befindet sich vorzugsweise an dem dem Handgriff gegenüber liegenden Ende des Handfeuerlöschers und ist als Paarung von Zapfen und Eingriffsöse ausgebildet. Der Zapfen ist mit seinem auskragenden Ende gegen die Einbaurichtung ausgerichtet und die Eingrifföse ist in Einbaurichtung offen. Der Zapfen ist vorzugsweise achsparallel und in der Einbauebene ausgerichtet und steht derart frei, das die Eingrifföse über das auskragende Ende des Zapfens gestülpt werden kann und dann noch eine Schwenkbewegung in der Einbauebene zuläßt.

Da das Greifelement durch Federkraft dauernd in einer Greifstellung gehalten ist, ist eine Spreizeinrichtung vorgesehen. Diese soll erfindungsgemäß rein passiv, also ohne zusätzliche Handbedienung allein dadurch die Schnappfalle öffnen, dass der Handfeuerlöscher durch die und bei der Einbaubewegung in die Halteposition gebracht wird. Dort tritt die Spreizeinrichtung außer Wirkung, so dass die Schnappfalle zuschnappt und den Handfeuerlöscher in seiner Halteposition vorzugsweise formschlüssig -zumindest aber bei weitem im Bereich der Selbsthemmung- festklammert.

Die Spreizeinrichtung ist bei der Relativbewegung von Greifelement und Ausnehmung also der Ausnehmung zugeordnet und wirkt bei der Relativbewegung mit dem Greifelement zum Ausheben aus seiner Greifstellung zusammen, wobei das Greifelement gegen die einwirkende Federkraft aus seiner Greifstellung gehoben. Das Greifelement wird wieder zur Bewegung in die Greifstellung freigegeben, wenn der Handfeuerlöscher seine Halteposition erreicht hat und die Relativbewegung beendet ist.

Erfindungsgemäß genügt eine Handhabe zum Lösen des Handfauerlöschers aus seiner Halteposition. Diese Handhabe ist eine handbetätigte Ausschiebeinrichtung, welche mit dem Greifelement in dem Sinne zusammenwirkt, dass das Greifelement gegen seine Federkraft aus der Greifstellung verschiebbar ist und die Ausnehmung freigibt.

Wenn -wie ausgeführt- 2 Schnappfallen vorgesehen werden, werden 2 Ausschiebeinrichtungen vorgesehen, welche durch eine gemeinsame Handhabe mechanisch im Sinne des synchronen Lösens der beiden Schnappfallen verbunden sind.

Dies wird jedoch bei der Schwenkgelenkverbindung nach Anpruch 3 vermieden, da diese Schwenkgelenkverbindung allein dadurch herstellbar ist, dass der Handfeuerlöscher mit dem einen Ende in seine Halteposition verbracht und sodann das andere Ende in der Schwenkebene verschwenkt wird, bis die dort befindliche Schnappfalle einschnappt.

In einer bevorzugten Ausbildung der Erfindung ist die Schnappfalle im Bereich des Armaturenkopfes des Handfeuerlöschers und die Handhabe zur Lösung der Halteeinrichtung an dem Armaturenkopf angebracht ist, während die Schwenkgelenkverbindung im Bereich des Bodens des Handfeuerlöschers angebracht ist.

Um die Drehlage des Handfeuerlöschers um seine Längsachse festzulegen, sind vorzugsweise im Bereich des Bodens des Handfeuerlöschers achsparallele Führungspaarungen in Form von Riefen/Wulst-Verbindungen oder Nut/Feder-Verbindungen angebracht sind zur Drehsicherung des Behälters und Führung des Handfeuerlöschers beim Einstecken in die Schwenkgelenkverbindung.

Um den Behälter nicht bearbeiten zu müssen, können ein Teil der Schwenkgelenkverbindung -Einsteckzapfen oder Eingrifföse - an einem Tragring -in dieser Anmeldung als Mantel 16 bezeichnet- angebracht sein, welcher über den Boden auf das untere Ende des Zylindermantels des Behälters stülbbar ist.

Die erfindungsgemäße Befestigung der Handfeuerlöschers erlaubt es, auf eine eigene Haltewand zu verzichten und das eine Teil der Paarung von Schnappfalle und/oder Schwenkgelenkverbindung direkt an einer Haltewand des KFZ ohne Zwischenschaltung eines von der Haltewand lösbaren Halterückens anzubringen. Die Erfindung wird durch die folgende Beschreibung von Ausführungsbeispielen veranschaulicht mit
Fig.1 A-D Ansichten eines Handfeuerlöschers in einer Sequenz von Einbaubewegungen
Fig.2A-B Ansichten eines Handfeuerlöschers in einer Sequenz von schwenkenden Einbaubewegungen
Fig.3 A Ansicht eines Handfeuerlöschers in einer schwenkenden Einbaubewegung
Fig.3 B-C Detail der Schnappfalle nach Fig.3A

Die Beschreibung gilt in gleicher Weise für alle Figuren, sofern nicht bezüglich einer der Figuren eine Besonderheit hervorgehoben wird. Für gleichartige und insbesondere funktionsgleiche Teile werden identische Bezugszeichen verwandt. Dabei sind in den Figuren 1A bis 1C und 2A bis 2B die Ausgangspositionen des Handfeuerlöschers mit durchgezogenen Linien und die Endpositionen mit gestrichelten Linie dargestellt.

Der Handfeuerlöscher besteht aus dem Behälter 1 und dem Armaturenkopf 2. Der Behälter dient zur Aufnahme des flüssigen oder pulverförmigen Löschmittels. Der Armaturenkopf 2 enthält im wesentlichen die druckdichte Verschraubung des Behälters 1, das Auslaßventil, einen Ventilhebel zur Bedienung des Handfeuerlöschers. In den Figuren ist sichtbar nur der Handgriff 3 zum Tragen des Handfeuerlöscher sowie die Auslassdüse 4, die dem Auslass des Löschmittels im Brandfall dient und die nach außen als Kreis-zylindrischer Vorsprung erscheint.

Wegen weiterer Einzelheiten der Ausgestaltung und Funktion eines solchen Handfeuerlöschers und seiner Einzelteile wird zum Beispiel auf wie DE 102010015454 B4 verwiesen.

Der Handfeuerlöscher soll in dem Fahrgastraum eines Kraftfahrzeugs befestigt werden. Hierzu ist in den Figuren die Haltewand 5 zu sehen. Es kann sich dabei um eine Wand im Inneren des Kraftfahrzeugs handeln, welche zur Umgrenzung des Innenraums, oder zum Beispiel zum Aufbau eines Sitzes dient, zum Beispiel eine Blechplatte unter einem der Vordersitze, insbesondere Fahrersitz.

Die Haltewand 5 kann jedoch auch ein separates Bauteil sein, welches an eine Wandlung des Kraftfahrzeug-Innenraums angeschraubt oder in sonstiger Weise dort befestigt wird. Das hat den Vorteil, dass die Haltewand mit weiteren Funktionteilen zur Aufnahme und Befestigung des Handfeuerlöschers versehen werden kann, wie es nachfolgend anhand der Figuren 2A, 2B, 3A beschrieben wird.

In allen Ausführungsbeispielen dient zur Befestigung des Handfeuerlöschers an der Haltewand 5 eine Schnappfalle 6, bestehend aus Greifelement 6.1 und Ausnehmung 6.2. Zur Betätigung der Schnappfalle 6 dienen eine Spreizeinrichtung 8 und eine Ausschiebeinrichtung 9.

In Figur 1 ist das Greifelement 6.1 der Schnappfalle 6 ein Schwenkhebel, welcher In einem Gelenk 10 an der Haltewand 5 schwenkbar gelagert und in seiner unteren definierten Position -in den Figuren 1A, 1C ersichtlich- durch eine Feder 11 gehalten und festgelegt ist. Diese Position wird als die Greifstellung 13 bezeichnet.

In Figur 1 ist von dem Handfeuerlöscher lediglich der Armaturenkopf 2 und auch dieser nur teilweise dargestellt. Es fehlt in der Figur 1 auch die Führungseinrichtung , durch welche der Handfeuerlöscher auf einer definierten Einbaubahn mit der definierten Einbaubewegung in seine Halteposition geführt wird. Diese Führungseinrichtung wird an Hand der weiteren Figuren beschrieben. In Figur 1 besteht die Spreizeinrichtung 8 aus einer Abschrägung 8.1 und einer Abschrägung 8.2, einerseits oben -in Einbaubewegung- vorn an dem Armaturenkopf 2 des Handfeuerlöschers und andererseits -der Einbaubewegung entgegen- an dem freien unteren Ende des Schwenkhebels, welcher als Greifelement 6.1 dient.

In Figur 1 ist erkennbar, dass zum Einbau in seine Halteposition der Handfeuerlöscher durch die nicht dargestellte Führungseinrichtung in einer vorgegebenen Längs- und Drehlage auf einer vorgegebenen Einbaubahn und mit einer vorgegebenen Einbaubewegung zu dem -in diesem Fall- als Spreizeinrichtung dienenden unteren Ende des Greifelementes 8.1 geführt wird. Bei weiterer Einbaubewegung in Richtung des Pfeiles 12.1 greift die Abschrägung 8.1 an der Vorderseite des Armaturenkopfes unter die Abschrägung 8.2 des freien Endes des Greifelementes 6.1 und hebt dieses dadurch gegen die Federkraft 11 hoch. Diese Situation ist in Figur 1B dargestellt.

Figur 1C zeigt, dass das Greifelement nunmehr in die Ausnehmung 6.2 eingefallen ist und dadurch dem Handfeuerlöscher in seiner in Figur 1C dargestellten Halteposition festhält.

Das Lösen der Schnappfalle 6 wird anhand von Figur 1D der Bildsequenz beschrieben. Hierbei tritt die Ausschiebeinrichtung 9 in Funktion. Sie besteht aus dem Kulissenschieber 8.1 und dem Kulissenstein 9.2. Der Kulissenstein ist an dem Gleitelement 6.1 befestigt und hier als seitlich auskragender Zapfen an das Gleitelement angesetzt. In der In Figur 1C ersichtlichen Greifstellung liegt der Kulissenstein gerade über der Ausnehmung 6.2.

Der Kulissenschieber 9.1 ist in Richtung des Gelenks 10 des Gleitelementes 6.1 gerad geführt und gegen die Kraft der Feder 7 in dem Sinne beweglich, dass seine Kulissenflanke 9.3 am vorderen Ende des Kulissenschiebers den Kulissenstein 9.2 untergreift und beim Weiterschieben den Kullssenstein und damit das Greifelement 6.1 in einer Schwenkbewegung gegen die Kraft der Feder 11 hoch hebt. Dadurch wird das Greifelement aus der Ausnehmung 6.2 herausgehoben, so dass der Handfeuerlöscher in Richtung des Pfeils 12.2 wieder aus seiner Halteposition heraus genommen werden kann. In dem gezeigten Beispiel ist der Kulissenschieber auf der Oberseite des Armaturenkopfes gerade geführt, so dass sich auch die Feder 7 an dem Armaturenkopf abstürzt und dabei den Handgriff 9.4 des Kulissenschiebers 9.1 gegen einen Anschlag 9.6 drückt, welcher an dem Armaturenkopf befestigt ist.

Der Bediener, der in den Handgriff 3 hineingreift, kann dabei mit dem Daumen auch den Handgriff 9.4 des Kulissenschiebers 9.1 hintergreifen und diesen in Richtung Pfeil 9.5 im Sinne des Lösens des Greifelementes 6.1 verschieben.

Es wurde bereits darauf hingewiesen, dass der Handfeuerlöscher zum Festlegen in seiner Halteposition auch an seinem unteren Ende, das heißt im Bereich des Bodens eine derartige Schnappfalle aufweisen kann. In diesem Falle wird der Handfeuerlöscher bezüglich seiner Längsachse 14 parallel zu sich selbst gerad verschoben und so geführt, dass beide Schnappfallen simultan einfallen.

Das Ausführungsbeispiel nach der Bildsequenz der Figuren 2A, 2B führt dagegen eine schwenkende Einbaubewegung in einer definierten Führungsebene aus. Die Schnappfalle ist bei diesem Ausführungsbeispiel ausgebildet wie zuvor geschildert.

Der Handfeuerlöscher weist jedoch im Bereich seines Bodens eine Schwenkgelenkverbindung 15 auf.

Diese Schwenkgelenkverbindung 15 besteht aus einem Zapfen 15.1 und einer Einlassöse 15.2, welche einerseits an der Haltewand 5 und andererseits an dem Behälter 1 angebracht sind. Zur Anbringung des Zapfens beziehungsweise der Einlassöse an dem Behälter 1 dient in dem Ausführungsbeispiel ein Mantel 16, welcher über den Boden des Behälters gestülpt wird und sodann den Behälter und einen Teil des zylindrischen Mantels schlupf-frei umfasst. In dem Ausführungsbeispiel ist die Einlassöse an diesen Mantel 16 als achs-paralleles Loch angebracht, welches zum Einbau des Handfeuerlöschers an die Haltewand 6 über den Zapfen gestülpt wird. Dies geschickt - wie Figur 2A zeigt- in einer Schräglage des Handfeuerlöschers relativ zu seiner Halteposition, wobei jedoch der Handfeuerlöscher durch eine an die Haltewand 5 angeformte Führungswand 5.1 abgestürzt wird. Die Führungswand 5.1 ist parallel zu der vorgesehenen Einbaubewegung derart ausgerichtet, dass durch eine Schwenkbewegung des Handfeuerlöschers in Richtung des Pfeiles 12.1 um die Schwenkgelenkverbindung die Ausnehmung 6.2 der Schnappfalle 6 in den Wirkungsbereich des Greifelementes 6.1 gerät, wie dies in Figur 2B dargestellt ist.

Die Figur 3A zeigt ebenfalls einen Handfeuerlöscher, der durch eine Schwenk-Bewegung in seine Halteposition gelangt. Dafür ist die Schwenkgelenkverbindung -wie zuvor geschildert- ausgebildet.

Die Besonderheit besteht hier in der Ausbildung Schnappfalle 6 und des Spreizelementes 8, die im Detail in den Figuren 3B und 3C dargestellt sind. Dabei sind die Figuren 3B und 3C Ansichten in Richtung des Pfeiles bei ausgebautem Handfeuerlöscher.

Das Greifelement der Schnappfalle besteht hier aus zwei relativ zu einander beweglichen Blättern 6.4, 6.5. Diese sind befestigt an je einem rechtwinklig abgeknickten Traghebel 6.6 und 6.7. Jeder der Traghebel ist um ein -hiergemeinsames Gelenk 6.8 schwenkbar. Die Traghebel sind durch Feder 11 derart belastet, daß die Blätter 6.4 und 6.7 in ihrer Ruhestellung, d.h. Greifstellung vor einander stoßen und dabei eine kreisförmige Fangöffnung 6.10 bilden.

Die Spreizspitze 8.3 der Spreizeinrichtung 8 wird hier als kegeliger Dorn gebildet, dessen Spitze in die Fangöffnung 6.10 paßt und die Blätter auseinander drückt, wenn der Dorn weiter in die Fangöffnung 6.10 gestoßen wird.

In den Figuren 3B,3C ist ein solcher Dorn gezeigt, der Anschaulichkeit halber jedoch von der falschen Seite in die Fangöffnung 6.10 stoßend. Da er als Spreizspitze wirkt, ist er mit dem Bezugszeichen 8.3 versehen

Es sei erwähnt, dass sich die Blätter in ihrer federbelasteten Halteposition auch scherenartig überlappen und dabei die Fangöffnung 6.10 als Aufspreiz-Öffnung freilassen können. Das hängt von ihrer Schwenklagerung in dem Gelenk 6.8 ab.

Als Dorn fungiert vorzugsweise die Auslaßdüse 4, die zu diesem Zweck als auskragender Haltezapfen ausgebildet wird, an ihrem freien Mündungsende die konische Spreizspitze 8.3 aufweist und mit der Fangöffnung 6.10 der Schnappfalle dadurch zusammenwirkt, dass der Spreizspitze als Ausnehmung eine Einschnürung in Form einer Ringnut 8.4 mit radialen Flanken folgt. Der Durchmesser dieser Ringnut entspricht dem Durchmesser der Fangöffnung 6.10 und die Breite der Ringnut der Dicke der Blätter 6.4, 6.5. Dies ist aus Fig.3A ersichtlich.

Von besonderem Vorteil ist bei diesem Ausführungsbeispiel, daß die beweglichen Teile der Schnappfalle und der Ausschiebeeinrichtung nicht an dem Handfeuerlöscher angebracht sind, sein Gewicht daher nicht erhöhen und auch weniger der Gefahr einer Beschädigung ausgesetzt sind.

Fig.3A zeigt: Dazu besitzt die Haltewand 5 einen Vorsprung 5.2, welcher die Halteposition des Handfeuerlöschers überragt. An diesem Vorsprung sind die Traghebel 6.6, 6.7 in dem Gelenk 6.8 parallel zur Oberseite des Armaturenkopfes 2 gelagert. Die Blätter, die demgegenüber um 90° abgeknickt sind, weisen mit ihrer Fangöffnung 6.10 also in Richtung der Spreizspitze 8.3, welche sich in Richtung des Pfeils bei der Schwenkbewegung nähert. Gegen die Kraft der Feder 11 werden also die Blätter aus einander gespreizt. Und sie schnappen unter der Kraft der Feder wieder in ihre Fangstellung zurück, wenn die Ringnut 6.3 der Auslassdüse in den Bereich der Blätter gelangt.

Zum Öffnen der Schnappfalle dient der Kulissenschieber 9.1. Dieser Ist an dem Vorsprung 5.2 gleitend geführt. Er übergreift mit einer Dreieck-förmigen Ausnehmung 9.6 die Enden der der Targhebel 6.4,6.5, welche von dem Gelenk 6.8 aus in Richtung des Endes des Vorsprungs 5.2 auskragen. Wenn die Blätter in ihrer Fangstellung liegen, streben die Enden der Traghebel auseinander und und dadurch gleiten die Enden der Traghebel an den Flanken der dreieckigen Ausnehmung 9.6 ab. Dabei wirkt die Feder 11 über die Enden der Traghebel und die Flanken der dreieckigen Ausnehmung auf den Kulissenstein ein und drückt den Kulissenschieber 9.1 zum Ende des Vorsprungs. Dadurch gelangt der Kulissenschieber 9.1 in den Griffbereich eines Bedieners, der in den Handgriff 3 eingreift. Der Bediener kann nunmehr den Kulissenschieber 9.1 gegen die Kraft der Feder 11 verschieben. Dadurch werden die Enden der Traghebel zu und die Blätter aus einander gedrückt und die Fangöffnung 6.10 soweit aufgeweitet, daß die Auslassdüse und damit der Handfeuerlöscher freigegeben wird.

Es wird hervorgehoben, daß in allen Fällen als Führungseinrichtung nicht nur ein mit der Haltewand verbundenes Bauteil sondern auch die Schwenkgelenkverbindung zwischen Handfeuerlöscher und Haltewand in Betracht kommt und fungieren kann.

Voraussetzung ist, dass die Schwenkgelenkverbindung den Handfeuerlöscher in der durch die Schnappfalle vorgegebenen Schwenkebene ohne unzulässiges Spiel aufnimmt und die Schwenkbewegung In der durch die Schnappfalle vorgegebenen Toleranz so sicher führt, dass das Greifelement und die Ausnehmung in der Halteposition des Handfeuerlöschers in Wirkverbindung gelangen.

Ferner können sowohl die Paarung der Schnappfalle (6) als auch die Paarung der Schwenkgelenkverbindung (15) auf den Handfeuerlöscher einerseits und eine Haltewand (5) des KFZ andererseits verteilt angebracht sein. Dabei ist auch die Zwischenschaltung eines an der Haltewand (5) des KFZs lösbar befestigten Halterückens möglich.

### Bezugszeichen

Behälter 1
Armaturenkopf 2
Handgriff 3
Auslassdüse 4,
Haltewand 5
Führungswand 5.1
Vorsprung 5.2 der Haltewand 5
Schnappfalle 6
Greifelement 6.1
Ausnehmung 6.2
Ringnut 6.3
Blatt 6.4
Blatt 6.5.
Traghebel 6.6
Traghebel 6.7.
Gelenk 6.8
Fangöffnung 6.10
Feder 7
Spreizeinrichtung 8
Abschrägung 8.1
Abschrägung 8.2
Spreizspitze 8.3
Ringnut 8.4
Ausschiebeinrichtung 9.
Kulissenschieber 9.1
Kulissenstein 9.2
Kulissenflanke 9.3
Handgriff 9.4
Anschlag 9.6
Pfeil Richtung 9.5
Ausnehmung 9.6
Gelenk 10
Feder 11
Pfeil 12.1 In Einbaurichtung
Pfeil 12.2gegen die Einbaurichtung
Greifstellung 13
Längsachse 14
Schwenkgelenkverbindung 15
Zapfen 15.1
Einlassöse 15.2
Mantel (vormals: Trag ring) 16

## Patentansprüche

1. Handfeuerlöscher
• mit einem zylindrischen Behälter (1) für das Löschmittel,
• mit einem Armaturenkopf (2), der einen Behälterverschluss, ein Auslassventil (4), einen Ventilhebel sowie einen Handgriff (3) aufweist,
• mit einer Halteeinrichtung, durch welche der Handfeuerlöschers in einer Halteposition an einer Haltewand (5) im Innenraum eines Kfz festklemmbar ist,
∘ wobei eine Paarung auf Haltewand (5) und Armaturenkopf (2) vertellt ist und an dem einen von beiden ein Greifelement (6.1) beweglich geführt und an dem anderen von beiden eine Ausnehmung (6.2) angebracht Ist,
• mit welcher das Greifelement (6.1) in der Halteposition durch Federkraft (Feder 11) in formschlüssiger Verbindung gehalten ist,
• mit einer Handhabe, durch welche das Greifelement (6.1) gegen die Federkraft (Feder 11) aus der formschlüssigen Verbindung mit der Ausnehmung (6.2) lösbar ist, und ferner
• mit einer Führungseinrichtung (Schwenkgelenkverbindung 15), durch welche der Handfeuerlöscher mit vorgegebener Einbaubewegung in seine Halteposition bewegbar ist,
***dadurch gekennzeichnet, dass***
die Halteeinrichtung, bestehend aus dem Greifelement (6.1) und der Ausnehmung (6.2), als formschlüssige Paarung einer Schnappfalle (6) ausgebildet ist,
wobei das Greifelement (6.1) in seiner Greifstellung (13) in die Ausnehmung (6.2) formschlüssig eingreift und darin durch die Federkraft (Feder 11) dauernd gehalten ist,
dass eine Spreizeinrichtung (6) allein durch die und bei der Einbaubewegung in die Halteposition mit dem Greifelement (6.1) zum Ausheben aus seiner Greifstellung zusammenwirkt,
wobei das Greifelement (6.1) gegen die einwirkende Federkraft (Feder 11) aus seiner Greifstellung (13) gehoben und wieder zur Bewegung in die Greifstellung freigegeben wird, wenn der Handfeuerlöscher seine Halteposition erreicht hat,
und dass als Handhabe eine handbetätigte Ausschiebeinrichtung (9) mit dem Greifelement (6.1) in dem Sinne zusammenwirkt, dass das Greifelement gegen seine Federkraft (Feder 11) aus der Greifstellung (13) verschiebbar ist und die Ausnehmung (6.2) freigibt.

2. Handfeuerlöscher nach Anspruch 1
**dadurch gekennzeichnet, dass**
die die Paarung der formschlüssigen Schnappfalle (6) im Bereich des einen Endes des Handfeuerlöschers liegt und
dass die Führungseinrichtung eine Schwenkgelenkverbindung (15) im Bereich des anderen Endes des Handfeuerlöschers ist, um welche der Handfeuerlöscher eine schwenkende Einbaubewegung in einer vorbestimmten Schwenkebene seiner Längsachse ausführt,
wobei die Schwenkgelenkverbindung (15) aus einem in der Schwenkebene liegenden in Richtung der Schnappfalle (6) auskragenden Einsteckzapfen (15.1) an dem einen von Handfeuerlöscher bzw. Haltewand (5) und
einer in Richtung der Schnappfalle (6) offenen, dem Einsteckzapfen angepassten Eingrifföse (15.2) an dem anderen von Handfeuerlöscher bzw. Haltewand besteht, und die Schwenkgelenkverbindung (15) durch Einstecken des Einsteckzapfens in die Eingrifföse herstellbar ist.

3. Handfeuerlöscher nach Anspruch 1
**dadurch gekennzeichnet, dass**
die Schnappfalle (6) im Bereich des Armaturenkopfes (2) des Handfeuerlöschers und die Handhabe (Kulissenschieber 9.1) zur Lösung der Halteeinrichtung an dem Armaturenkopf (2) angebracht sind.

4. Handfeuerlöscher nach Anspruch 1
**dadurch gekennzeichnet, dass**
die Schwenkgelenkverbindung (15) im Bereich des Bodens des Handfeuerlöschers angebracht ist.

5. Handfeuerlöscher nach Anspruch 1
**dadurch gekennzeichnet, dass**
im Bereich des Bodens des Handfeuerlöschers achsparallele Führungspaarungen in Form von Riefen/Wulst-Verbindungen oder Nut/Feder-Verbindungen angebracht sind zur Drehsicherung des Behälters (1) und Führung des Handfeuerlöschers beim Einstecken in die Schwenkgelenkverbindung (15). .

6. Handfeuerlöscher nach Anspruch 1
**dadurch gekennzeichnet, dass**
der eine Teil der Schwenkgelenkverbindung (15) -Einsteckzapfen oder Eingriffösean einem Mantel (16) angebracht ist, welcher über den Boden auf das untere Ende des Zylindermantels des Behälters stülp-bar ist.

7. Handfeuerlöscher nach Anspruch 1
**dadurch gekennzeichnet, dass**
die Paarung der Schnappfalle (6) und/oder die Paarung der Schwenkgelenkverbindung (15) auf den Handfeuerlöscher einerseits und einen Halterücken andererseits verteilt angebracht sind, welcher an der Haltewand (5) des KFZs befestigt wird.

8. Handfeuerlöscher nach Anspruch 1
**dadurch gekennzeichnet, dass**
die Paarung der Schnappfalle (6) und/oder die Paarung der Schwenkgelenkverbindung (15) auf den Handfeuerlöscher einerseits und eine Haltewand (5) des KFZ andererseits verteilt angebracht sind, ohne Zwischenschaltung eines von der Haltewand (5) lösbaren Halterückens.

9. Handfeuerlöscher nach Anspruch 1
**dadurch gekennzeichnet, dass**
das Greifelement (6.1) der Schnappfalle (6) aus zwei relativ zu einander beweglichen Blättern (6.4, 6.5) besteht, welche sich in ihrer federbelasteten Halteposition überlappen oder vor einander stoßen und dabei eine Fangöffnung (6.10) als Aufspreiz-Öffnung freilassen,
dass die Ausnehmung eine ringförmige Einschnürung in Form einer Ringnut (8.4) an einem auskragenden kegeligen Dorn ist, deren Durchmesser dem Durchmesser der Fangöffnung (6.10) im wesentlichen entspricht,
und dass die konische Spitze (Spreizspitze (13)) des kegeligen Dorns im Durchmesser kleiner als die Fangöffnung (6.10) ist.

10. Handfeuerlöscher nach Anspruch 1
**dadurch gekennzeichnet, dass**
die Blätter (6.4, 6.5) relativ zu einander scherenartig oder gouillotine-artig beweglich und mit Traghebeln (6.6, 6.7) verbunden sind, welche mit der Handhabe (Kulissenschieber 9.1) an dem Armaturenkopf (2) zusammenwirken im Sinne der Lösung der Schnappfalle (6) zur Entnahme des Handfeuerlöschers.

## Claims

1. Hand-held fire extinguisher
• comprising a cylindrical container (1) for the extinguishing agent,
• comprising a fitting head (2) which has a container closure, an outlet valve (4), a valve lever and a hand grip (3),
• comprising a holding device by means of which the hand-held fire extinguisher can be clamped in a holding position on a holding wall (5) in the interior of a motor vehicle,
• wherein a pairing is distributed on the holding wall (5) and the fitting head (2), and a gripping element (6.1) is movably guided on one of the two and a recess (6.2) is provided on the other of the two,
• by means of which the gripping element (6.1) is held in a form-fitting connection by spring force (spring 11) in the holding position,
• comprising a handle by means of which the gripping element (6.1) can be released from the form-fitting connection with the recess (6.2) against the spring force (spring 11), and further
• comprising a guide device (pivot joint connection 15) by means of which the hand-held fire extinguisher can be moved into its holding position with a predetermined installation movement,
**characterized in that**
the holding device, consisting of the gripping element (6.1) and the recess (6.2), is designed as a form-fitting pairing of a snap latch (6),
wherein the gripping element (6.1), in its gripping position (13), engages in a form-fitting manner in the recess (6.2) and is permanently held therein by the spring force (spring 11),
**in that** a spreading device (8) interacts with the gripping element (6.1) for lifting it out of its gripping position solely by and during the installation movement into the holding position,
wherein the gripping element (6.1) is lifted out of its gripping position (13) against the acting spring force (spring 11) and is released again for movement into the gripping position when the hand-held fire extinguisher has reached its holding position,
**and in that,** as a handle, a manually operated ejector device (9) interacts with the gripping element (6.1) in the sense that the gripping element can be displaced from the gripping position (13) against its spring force (spring 11) and exposes the recess (6.2).

2. Hand-held fire extinguisher according to claim 1
**characterized in that**
the the pairing of the form-fitting snap latch (6) is in the region of one end of the hand-held fire extinguisher, and
**in that** the guide device is a pivot joint connection (15) in the region of the other end of the hand-held fire extinguisher, about which the hand-held fire extinguisher performs a pivoting installation movement in a predetermined pivoting plane of its longitudinal axis,
wherein the pivot joint connection (15) consists of an insertion pin (15.1) lying in the pivoting plane and projecting in the direction of the snap latch (6) on one of the hand-held fire extinguisher or holding wall (5), and
an engagement eyelet (15.2), which is open in the direction of the snap latch (6) and adapted to the insertion pin, on the other of the hand-held fire extinguisher or holding wall, and the pivot joint connection (15) can be produced by inserting the insertion pin into the engagement eyelet.

3. Hand-held fire extinguisher according to claim 1
**characterized in that**
the snap latch (6) is attached in the region of the fitting head (2) of the hand-held fire extinguisher and the handle (slide 9.1) is attached to the fitting head (2) for releasing the holding device.

4. Hand-held fire extinguisher according to claim 1
**characterized in that**
the pivot joint connection (15) is attached in the region of the base of the hand-held fire extinguisher.

5. Hand-held fire extinguisher according to claim 1
**characterized in that**
axially parallel guide pairings in the form of groove/bead connections or tongue-and-groove connections are attached in the region of the base of the hand-held fire extinguisher to prevent the container (1) from rotating and to guide the hand-held fire extinguisher during insertion into the pivot joint connection (15).

6. Hand-held fire extinguisher according to claim 1
**characterized in that**
one part of the pivot joint connection (15) - insertion pin or engagement eyelet - is attached to a cover (16) which can be slipped over the base onto the lower end of the cylindrical surface of the container.

7. Hand-held fire extinguisher according to claim 1
**characterized in that**
the pairing of the snap latch (6) and/or the pairing of the pivot joint connection (15) are distributed on the hand-held fire extinguisher on the one hand and a holding piece on the other hand, which piece is fastened to the holding wall (5) of the motor vehicle.

8. Hand-held fire extinguisher according to claim 1
**characterized in that**
the pairing of the snap latch (6) and/or the pairing of the pivot joint connection (15) are distributed on the hand-held fire extinguisher on the one hand and a holding wall (5) of the motor vehicle on the other hand, without the interposition of a holding piece that is detachable from the holding wall (5).

9. Hand-held fire extinguisher according to claim 1
**characterized in that**
the gripping element (6.1) of the snap latch (6) consists of two blades (6.4, 6.5) which are movable relative to one another and which overlap or abut against one another in their spring-loaded holding position and thereby leave a catch opening (6.10) free as a spreading opening,
**in that** the recess is an annular constriction in the form of an annular groove (8.4) on a projecting conical mandrel, the diameter of which substantially corresponds to the diameter of the catch opening (6.10),
**and in that** the conical tip (expansion tip (13)) of the conical mandrel is smaller in diameter than the catch opening (6.10).

10. Hand-held fire extinguisher according to claim 1
**characterized in that**
the blades (6.4, 6.5) are movable relative to one another in a scissor-like or guillotine-like manner and are connected to support levers (6.6, 6.7) which interact with the handle (slide 9.1) on the fitting head (2) in the sense of releasing the snap latch (6) for removing the hand-held fire extinguisher.

## Revendications

1. Extincteur portatif
• comportant un réservoir (1) cylindrique pour l'agent extincteur,
• comportant une tête de tuyauterie (2) qui présente une fermeture de réservoir, une soupape d'échappement (4), un levier de soupape ainsi qu'une poignée (3),
• comportant un dispositif de maintien au moyen duquel l'extincteur portatif peut être bloqué dans une position de maintien sur une paroi de maintien (5) dans l'habitacle d'un véhicule automobile,
• dans lequel un accouplement est réparti sur la paroi de maintien (5) et la tête de tuyauterie (2) et un élément de préhension (6.1) est guidé de manière mobile sur l'une des deux et un évidement (6.2) est monté sur l'autre des deux,
• avec lequel évidement l'élément de préhension (6.1) est maintenu dans la position de maintien dans une liaison par complémentarité de forme par une force de ressort (ressort 11),
• comportant un manche au moyen duquel l'élément de préhension (6.1) peut être libéré de la liaison par complémentarité de forme avec l'évidement (6.2) contre la force de ressort (ressort 11), et en outre
• comportant un dispositif de guidage (liaison articulée pivotante 15) au moyen duquel l'extincteur portatif peut être déplacé dans sa position de maintien avec un mouvement de montage prédéfini,
***caractérisé en ce que***
le dispositif de maintien, constitué de l'élément de préhension (6.1) et de l'évidement (6.2), est réalisé sous la forme d'un accouplement par complémentarité de forme d'un loquet à encliquetage (6),
dans lequel l'élément de préhension (6.1), dans sa position de préhension (13), vient en prise par complémentarité de forme dans l'évidement (6.2) et est maintenu en permanence dans celui-ci par la force de ressort (ressort 11),
**en ce qu'**un dispositif d'écartement (8) coopère avec l'élément de préhension (6.1) pour le soulèvement hors de sa position de préhension, uniquement par le mouvement de montage et lors du mouvement de montage dans la position de maintien,
dans lequel l'élément de préhension (6.1) est soulevé hors de sa position de préhension (13) contre la force de ressort (ressort 11) en action et libéré pour se déplacer de nouveau dans la position de préhension lorsque l'extincteur portatif a atteint sa position de maintien,
**et en ce que**, en tant que manche, un dispositif d'éjection (9) actionné manuellement coopère avec l'élément de préhension (6.1) dans le sens où l'élément de préhension peut coulisser hors de la position de préhension (13) contre sa force de ressort (ressort 11) et libère l'évidement (6.2).

2. Extincteur portatif selon la revendication 1
**caractérisé en ce que**
le l'accouplement du loquet à encliquetage (6) à complémentarité de forme se situe dans la zone d'une extrémité de l'extincteur portatif et
**en ce que** le dispositif de guidage est une liaison articulée pivotante (15) dans la zone de l'autre extrémité de l'extincteur portatif, autour de laquelle liaison l'extincteur portatif effectue un mouvement de montage pivotant dans un plan de pivotement prédéfini de son axe longitudinal,
dans lequel la liaison articulée pivotante (15) est constituée d'un tenon insérable (15.1) se trouvant dans le plan de pivotement et faisant saillie en direction du loquet à encliquetage (6) sur l'un parmi l'extincteur portatif ou la paroi de maintien (5) et
un oeillet de mise en prise (15.2) ouvert en direction du loquet à encliquetage (6) et adapté au tenon insérable sur l'autre parmi l'extincteur portatif ou la paroi de maintien, et la liaison articulée pivotante (15) peut être produite en insérant le tenon insérable dans l'œillet de mise en prise.

3. Extincteur portatif selon la revendication 1
**caractérisé en ce que**
le loquet à encliquetage (6) est monté dans la zone de la tête de tuyauterie (2) de l'extincteur portatif et la poignée (coulisseau de coulisse 9.1) est montée sur la tête de tuyauterie (2) pour la libération du dispositif de maintien.

4. Extincteur portatif selon la revendication 1
**caractérisé en ce que**
la liaison articulée pivotante (15) est montée dans la zone du fond de l'extincteur portatif.

5. Extincteur portatif selon la revendication 1
**caractérisé en ce que**
dans la zone du fond de l'extincteur portatif, des accouplements de guidage parallèles à l'axe sont montés sous la forme de liaisons à rainure/bourrelet ou de liaisons à rainure/languette pour le blocage de la rotation du réservoir (1) et le guidage de l'extincteur portatif lors de l'insertion dans la liaison articulée pivotante (15)..

6. Extincteur portatif selon la revendication 1
**caractérisé en ce que**
une partie de la liaison articulée pivotante (15) - tenon insérable ou oeillet de mise en prise - est montée sur une enveloppe (16) qui peut être retournée par le fond sur l'extrémité inférieure de l'enveloppe de cylindre du réservoir.

7. Extincteur portatif selon la revendication 1
**caractérisé en ce que**
l'accouplement du loquet à encliquetage (6) et/ou l'accouplement de la liaison articulée pivotante (15) sont montés de manière à être répartis sur l'extincteur portatif d'une part et sur un dos de maintien d'autre part, lequel dos de maintien est fixé sur la paroi de maintien (5) du véhicule automobile.

8. Extincteur portatif selon la revendication 1
**caractérisé en ce que**
l'accouplement du loquet à encliquetage (6) et/ou l'accouplement de la liaison articulée pivotante (15) sont montés de manière à être répartis sur l'extincteur portatif d'une part et sur une paroi de maintien (5) du véhicule automobile d'autre part sans interposition d'un dos de maintien pouvant être détaché de la paroi de maintien (5).

9. Extincteur portatif selon la revendication 1
**caractérisé en ce que**
l'élément de préhension (6.1) du loquet à encliquetage (6) est constitué de deux barres (6.4, 6.5) mobiles l'une par rapport à l'autre, lesquelles se chevauchent ou se heurtent dans leur position de maintien chargée par ressort et libèrent ainsi une ouverture d'accrochage (6.10) en tant qu'ouverture d'écartement,
**en ce que** l'évidement est un rétrécissement annulaire en forme de rainure annulaire (8.4) sur un mandrin conique en saillie, dont le diamètre correspond sensiblement au diamètre de l'ouverture d'accrochage (6.10),
**et en ce que** la pointe conique (pointe d'écartement (13)) du mandrin conique possède un diamètre inférieur à celui de l'ouverture d'accrochage (6.10).

10. Extincteur portatif selon la revendication 1
**caractérisé en ce que**
les barres (6.4, 6.5) sont mobiles l'une par rapport à l'autre à la manière de ciseaux ou à la manière d'une gouillotine et sont reliées à des leviers de support (6.6, 6.7) qui coopèrent avec le manche (coulisseau de coulisse 9.1) sur la tête de tuyauterie (2) en vue de libérer le loquet à encliquetage (6) afin de retirer l'extincteur portatif.
